# EUROPÄISCHE PATENTSCHRIFT

(11) **EP 1 118 749 B1**
(45) Veröffentlichungstag und Bekanntmachung des Hinweises auf die Patenterteilung: **18.04.2007**
(21) Anmeldenummer: 01100489.2
(22) Anmeldetag: 09.01.2001
(51) Int. Cl.: F01N 3/28

(54) **Abgaskatalysator**
Exhaust gas catalyst
Catalyseur de gaz d'échappement

(30) Priorität: 20.01.2000 DE 10002218
(43) Veröffentlichungstag der Anmeldung: 25.07.2001
(73) Patentinhaber: J. Eberspächer GmbH & Co. KG, 73730 Esslingen (DE)
(72) Erfinder: Collet, Jörg-Eike, 66540 Münchwies (DE); Schmitt, Markus, 66589 Merchweiler (DE)

(56) Entgegenhaltungen:
- EP-A- 0 425 983
- EP-A- 0 768 451
- EP-A- 0 870 910
- EP-A- 0 921 282
- DE-A- 4 322 062
- DE-A- 19 509 029
- DE-A- 19 626 692
- US-A- 5 119 551
- US-A- 6 001 314

## Beschreibung

Die Erfindung betrifft einen Abgaskatalysator für Abgase einnes Verbrennungsmotors, insbesondere bei einem Kraftfahrzeug, nach dem Oberbegriff von Anspruch 1.

Ein derartiger Abgaskatalysator ist aus der DE 196 26 692 A1 bekannt.

Die vorliegende Erfindung beschäftigt sich mit dem Problem, für einen Abgaskatalysator der eingangs genannten Art eine Ausführungsform anzugeben, die eine relativ einfache Herstellbarkeit aufweist.

Dieses Problem wird erfindungsgemäß durch einen Abgaskatalysator mit den Merkmalen des Anspruchs 1 gelöst.

Erfindungsgemäß ist in einem Übergangsbereich zwischen Trichter und Katalysatorgehäuse ein bezüglich der Längsachse des Katalysatorgehäuses radial nach innen vorstehender Vorsprung ausgebildet sein. Dabei wird dieser Vorsprung zweckmäßig bereits während der Formung des Katalysatorgehäuses mit integriertem Trichter ausgebildet, beispielsweise durch eine Sicke oder dergleichen. Mit Hilfe eines derartigen Vorsprungs kann beispielsweise die Einstecktiefe des Katalysatoreinsatzes in das Filtergehäuse begrenzt werden. Dadurch vereinfacht sich die Positionierung des Filtereinsatzes im Filtergehäuse und somit die Anbringung des anderen Trichters am Filtergehäuse. Des weiteren kann dieser Vorsprung bei entsprechender Ausgestaltung auch als Strömungshindernis dienen, das bei einem Katalysatoreinsatz, der ein Katalysatorelement und eine dieses radial einfassende Quellmatte aufweist, eine Abgasanströmung dieser Quellmatte vermindert oder vermeidet. Durch diese Bauweise wird ein Ausspülen oder ein Austrag der Quellmatte durch die Abgasströmung vermieden, so daß sich die Lebensdauer des Katalysators erhöht.

Weitere wichtige Merkmale und Vorteile der erfindungsgemäßen Vorrichtung ergeben sich aus den Unteransprüchen, aus den Zeichnungen und aus der zugehörigen Figurenbeschreibung anhand der Zeichnungen.

Die Erfindung wird anhand der Zeichnungen und der nachfolgenden Beschreibung näher erläutert.

Es zeigen, jeweils schematisch,
- Fig. 1: einen Längsschnitt durch gattungsgemäßen einen Abgaskatalysator,
- Fig. 2: einen erfindungsgemäßen Abgaskatalysator in einem Längsschnitt wie in Fig. 1,
- Fig. 3: einen weiteren gattungsgemäßen Abgaskatalysator in einem Längsschnitt wie in Fig. 1 und
- Fig. 4: vereinfachte Abgaskatalysator Querschnitte (4a, 4b, 4c) entsprechend den Schnittlinien IV in den Fig. 1 bis 3 bei einem anderen Maßstab.

Entsprechend den Fig. 1 bis 3 besitzt ein gattungsgemäßer Abgaskatalysator 1 ein Katalysatorgehäuse 2, in dem ein Katalysatoreinsatz 3 untergebracht ist. Der Katalysatoreinsatz 3 weist in der Regel ein Katalysatorelement 4 auf, das bei der Ausführungsform gemäß den Fig. 1 und 3 in das Innere des Katalysatorgehäuses 2 eingelötet ist. Bei dem Abgaskatalysator gemäß Fig. 2 ist das Katalysatorelement 4 von einer Quellmatte 5 radial eingefaßt, die das Katalysatorelement 4 im Inneren des Katalysatorgehäuses 2 positioniert und gegenüber Erschütterungen dämpft.

An den axialen Stirnseiten des Katalysatoreinsatzes 3 besitzt das Katalysatorgehäuse 2 einen Einlauf 6 sowie einen Auslauf 7. Mit Hilfe eines dem Einlauf 6 zugeordneten Einlauftrichters 8 und mit Hilfe eines dem Auslauf 7 zugeordneten Auslauftrichters 9 kann der Katalysator 1 in einen hier nicht dargestellten Abgasstrang eines Verbrennungsmotors, insbesondere eines Kraftfahrzeuges, eingebaut werden.

Einer der beiden Trichter 8 und 9, hier der Einlauftrichter 8, ist einstückig mit dem Katalysatorgehäuse 2 ausgebildet, das heißt der Einlauftrichter 8 und ein den Katalysatoreinsatz 3 aufnehmender Gehäuseabschnitt 10 sind aus einem Stück geformt. Ebenso ist eine Ausführungsform möglich, bei der der Auslauftrichter 9 einstückig am Katalysatorgehäuse 2 bzw. an dessen Gehäuseabschnitt 10 angeformt ist.

Während der Einlauftrichter 8 bereits im Rahmen der Herstellung des Katalysatorsgehäuse 2 daran ausgebildet wird, muß der Auslauftrichter 9 nach dem Einsetzen des Katalysatorensatzes 3 am Auslauf 7 des Katalysatorgehäuses 2 befestigt werden. Zu diesem Zweck kann der Auslauftrichter 9 beispielsweise zum Teil in das Katalysatorgehäuse 2 eingesteckt werden und mit diesem durch eine ringförmig umlaufende Schweißnaht 11 verbunden werden.

Die Anbindung des Katalysatorgehäuses 2 an den hier nicht dargestellten Abgasstrang kann beispielsweise durch einen Flansch 12 realisiert werden, der an einem Eintritt 13 des Einlauftrichters 8 angeordnet ist und beispielsweise mit einer umlaufenden Schweißnaht 14 damit verbunden ist. Wie in Fig. 2 angedeutet ist, kann anstelle eines Flansches 12 auch ein Rohr 15 in den Eintritt 13 des Einlauftrichters 8 eingesteckt und damit bei 16 verschweißt werden. Entsprechendes gilt für den Auslauftrichter 9, der an seinem nicht dargestellten Austritt ebenfalls mit einem Flansch oder mit einem Rohr in den Abgasstrang eingebunden werden kann.

Bei dem erfindungsgemäßen Abgaskatalysator ist gemäß Fig. 2 in einem mit einer geschweiften Klammer symbolisierten Übergangsbereich 17 zwischen dem Einlauftrichter 8 und dem Katalysatorgehäuse 2 bzw. dessen Gehäuseabschnitt 10 ein Vorsprung 18 ausgebildet, der bezüglich einer Längsachse 19 des Katalysatorgehäuses 2 radial nach innen in das Katalysatorgehäuse 2 vorsteht. Dieser Vorsprung 18 bildet dabei eine axiale Begrenzung für die Einstecktiefe des Katalysatoreinsatzes 3. Zweckmäßig ist der Vorsprung 18 dabei so positioniert, daß sich für den Katalysatoreinsatz 3 eine vorbestimmte Einstecktiefe ergibt, die an der davon augewandten Stirnseite des Katalysatoreinsatzes 3 die Einhaltung eines axialen Spiels 20 zwischen dem Katalysatoreinsatz 3 und dem Auslauftrichter 9 vereinfacht.

Außerdem ragt der Vorsprung 18 soweit in das Katalysatorge-, häuse 2 hinein und ist darüber hinaus so geformt, daß der Vorsprung 18 eine durch den Einlauf 6 zugeführte Abgasströmung von der Quellmatte 5 ablenkt bzw. fernhält. Eine direkte Beaufschlagung oder Anströmung der Quellmatte 5 und somit ein allmähliches Ausspülen und Austragen der Quellmatte 5 aus dem Katalysatorgehäuse 2 kann dadurch verhindert werden. Durch diese relativ einfach realisierbare Maßnahme kann die Lebensdauer des Abgaskatalysators 1 verlängert werden.

In den Fig. 1 und 2 verläuft eine Eintrittsachse 21, die senkrecht auf dem Eintritt 13 des Einlauftrichters 8 steht, parallel zur Längsachse 19 des Katalysatorsgehäuse 2, die ihrerseits senkrecht auf dem Einlauf 6 des Katalysatorgehäuses 2 steht. Im Unterschied dazu verläuft bei der Variante gemäß Fig. 3 die Eintrittsachse 21 des Einlauftrichters 8 geneigt gegenüber der Längsachse 19 des Katalysatorgehäuses 2.

Wie aus den Fig. 4a, 4b und 4c hervorgeht, kann das Katalysatorgehäuse 2 im Gehäuseabschnitt 10 grundsätzlich einen beliebigen Querschnitt aufweisen, insbesondere einen kreisförmigen (Fig. 4a) einen elliptischen (Fig. 4b) oder einen dreieckförmigen (Fig. 4c). Durch die Trichter 8 und 9 kann dann der Übergang zu einem ebenfalls grundsätzlich beliebigen anderen Querschnitt des Abgasstranges hergestellt werden, wobei der Querschnitt des Abgasstranges stromauf und stromab des Abgaskatalysators 1 in der Regel kleiner ist als der Querschnitt des Katalysators 1 im Bereich des Katalysatoreinsatzes 3, d.h. im Gehäuseabschnitt 10 des Katalysatorgehäuses 2.

Die Herstellung des gattungsgemäßen Katalysatorgehäuses 2 mit integriertem Einlauftrichter 8 erfolgt vorzugsweise mittels eines Tiefziehverfahrens, insbesondere mittels eines hydromechanischen Tiefziehverfahrens. Hierbei wird ein ebenes Blech, eine sogenannte "Platine" in das Tiefziehwerkzeug eingelegt und tiefgezogen, wobei ein innenliegender Teil der Platine den Einlauftrichter 8 und ein außenliegender Teil der Platine den daran angrenzenden Gehäuseabschnitt 10 des Katalysatorgehäuses 2 bildet. Durch ein derartiges Tiefziehverfahren ist das Katalysatorgehäuse 2 mit integriertem Einlauftrichter 8 nahtlos und somit von besonders hoher Qualität.

## Patentansprüche

1. Abgaskatalysator für Abgase eines Verbrennungsmotors, insbesondere bei einem Kraftfahrzeug, mit einem Katalysatorgehäuse (2), das einen Katalysatoreinsatz (3) enthält und das an einem Einlauf (6) mittels eines Einlauftrichters (8) und an einem Auslauf (7) mittels eines Auslauftrichters (9) in einen Abgasstrang des Verbrennungsmotors einbindbar ist, wobei der Querschnitt des Abgasstranges stromauf und stromab des Abgaskatalysators (1) kleiner ist als der Querschnitt des Katalysatorgehäuses (2) und wobei das Katalysatorgehäuse (2) einstückig mit einem der Trichter (8, 9) ausgebildet ist,
**dadurch gekennzeichnet,**
**daß** in einem Übergangsbereich (17) zwischen Einlauftrichter (8) und Katalysatorgehäuse (2) ein bezüglich der Längsachse (19) des Katalysatorgehäuses (2) radial nach innen vorstehender Vorsprung (18) ausgebildet ist.

2. Abgaskatalysator nach Anspruch
**dadurch gekennzeichnet,**
**daß** der Vorsprung (18) einstückig an Katalysatorgehäuse (2) und Trichter (8) ausgeformt ist.

3. Abgaskatalysator nach Anspruch 1 oder 2,
**dadurch gekennzeichnet,**
**daß** der Vorsprung (18) im Katalysatorgehäuse (2) eine axiale Einstecktiefe für den Katalysatoreinsatz (3) begrenzt.

4. Abgaskatalysator nach einem der Ansprüche 1 bis 3 ,
**dadurch gekennzeichnet,**
**daß** der Katalysatoreinsatz (3) ein Katalysatorelement (4) und eine dieses radial einfassende Quellmatte (5) aufweist und daß der Vorsprung (18) so ausgebildet ist, daß eine Abgasanströmung der Quellmatte (5) vermindert oder vermieden ist.

## Claims

1. Exhaust-gas catalytic converter for exhaust gases of an internal combustion engine, in particular in a motor vehicle, having a catalytic-converter housing (2) which contains a catalytic-converter insert (3) and can be incorporated into an exhaust-gas section of the internal combustion engine at an inlet by means of an inlet throat (8) and at an outlet (7) by means of an outlet throat (9), the cross section of the exhaust-gas section upstream and downstream of the exhaust-gas catalytic converter (1) being smaller than the cross section of the catalytic-converter housing (2), and the catalytic-converter housing (2) being configured in one piece with one of the throats (8, 9), **characterized in that** a projection (18) which protrudes radially inwards with regard to the longitudinal axis (19) of the catalytic-converter housing (2) is formed in a transition region (17) between the inlet throat (8) and the catalytic-converter housing (2).

2. Exhaust-gas catalytic converter according to Claim 1, **characterized in that** the projection (18) is formed in one piece on the catalytic-converter housing (2) and the throat (8) .

3. Exhaust-gas catalytic converter according to Claim 1 or 2, **characterized in that** the projection (18) in the catalytic-converter housing (2) delimits an axial insertion depth for the catalytic-converter insert (3).

4. Exhaust-gas catalytic converter according to one of Claims 1 to 3, **characterized in that** the catalytic-converter insert (3) has a catalytic-converter element (4) and a swellable mat (5) which borders the former radially, and **in that** the projection (18) is configured in such a way that an exhaust-gas flow against the swellable mat (5) is reduced or avoided.

## Revendications

1. Catalyseur de gaz d'échappement pour les gaz d'échappement d'un moteur à combustion interne, notamment dans un véhicule automobile, comprenant un boîtier de catalyseur (2) qui contient un bloc catalyseur (3) et qui peut être intégré au niveau d'une entrée (6) au moyen d'un entonnoir d'entrée (8) et au niveau d'une sortie (7) au moyen d'un entonnoir de sortie (9) dans une ligne d'échappement du moteur à combustion interne, la section transversale de la ligne d'échappement en amont et en aval du catalyseur de gaz d'échappement (1) étant plus petite que la section transversale du boîtier de catalyseur (2) et le boîtier de catalyseur (2) étant réalisé d'une seule pièce avec l'un des entonnoirs (8, 9),
**caractérisé en ce que**
dans une zone de transition (17) entre l'entonnoir d'entrée (8) et le boîtier de catalyseur (2) est réalisée une projection (18) saillant radialement vers l'intérieur par rapport à l'axe longitudinal (19) du boîtier de catalyseur (2).

2. Catalyseur de gaz d'échappement selon la revendication 1,
**caractérisé en ce que**
la projection (18) est formée d'une seule pièce sur le boîtier de catalyseur (2) et l'entonnoir (8) .

3. Catalyseur de gaz d'échappement selon la revendication 1 ou 2,
**caractérisé en ce que**
la projection (18) dans le boîtier de catalyseur (2) limite une profondeur d'enfoncement axiale pour le bloc catalyseur (3).

4. Catalyseur de gaz d'échappement selon l'une quelconque des revendications 1 à 3,
**caractérisé en ce que**
le bloc catalyseur (3) présente un élément catalyseur (4) et une natte gonflante (5) l'enveloppant radialement, et **en ce que** la projection (18) est réalisée de telle sorte qu'un afflux de gaz d'échappement sur la natte gonflante (5) soit réduit ou évité.
